# EUROPÄISCHE PATENTSCHRIFT

(11) **EP 0 680 889 B1**
(45) Veröffentlichungstag und Bekanntmachung des Hinweises auf die Patenterteilung: **10.03.1999**
(21) Anmeldenummer: 95106007.8
(22) Anmeldetag: 21.04.1995
(51) Int. Cl.: B65D 51/00

(54) **Verschluss mit Originalitätskappe für Injektions- und Infusionsflaschen**
Tamper evident closure for injection or infusion bottles
Fermeture de garantie pour flacons de perfusion

(30) Priorität: 04.05.1994 DE 4415679
(43) Veröffentlichungstag der Anmeldung: 08.11.1995
(73) Patentinhaber: HOECHST AKTIENGESELLSCHAFT, 65929 Frankfurt am Main (DE)
(72) Erfinder: Koch, Hermann, D-55130 Mainz (DE); Loos, Hans-Joachim, D-65462 Ginsheim-Gustavsburg (DE)

(56) Entgegenhaltungen:
- BE-A- 724 684
- DE-B- 2 361 350
- FR-A- 2 146 979
- NL-A- 7 303 249
- US-A- 5 080 245

## Beschreibung

Die Erfindung betrifft einen Verschluß mit Originalitätskappe für Injektions- und Infusionsflaschen, bestehend aus einem Halteteil für eine Dichtung, wobei das Halteteil eine Ausnehmung aufweist, in der die Originalitätskappe formschlüssig angeordnet ist, zwischen Halteteil und Dichtung eine Lochkappe angeordnet ist und die Dichtung einen umlaufenden Wulst aufweist.

Verschlüsse der genannten Art haben den Nachteil, daß eine mit gleitfähiger (z.B. mit PTFE beschichteter) Oberfläche versehene Dichtung keinen ausreichenden Halt im Verschluß findet. Beim Durchstoßen mit einem Dorn eines Überleitungs(entnahme)-Gerätes verformt sie sich, rutscht aus ihrem Sitz heraus und fällt in den Flaschenhals. Hier will die Erfindung Abhilfe schaffen.

In US-A-5,080,245 ist ein Verschluß mit Originalitätskappe beschrieben, der aus einem Halteteil mit 'Pull Tab' und Kerbe, einer Dichtung und einer Lochkappe besteht, wobei die Lochkappe über Brücken mit einem Brückenring verbunden ist, der in ein unteres Ende einer abnehmbaren Kappe eingreift. Diese Anordnung fixiert die Kappe bis zum erstmaligen Abnehmen. Dann kann auch die Lochkappe entfernt werden, da sie ihren Zweck erfüllt hat.

Die Aufgabe, den Verschluß beim Durchstoßen mit einem Dorn in Position zu halten, wird durch einen Verschluß der genannten Art gelöst, der dadurch gekennzeichnet ist, daß die Lochkappe einen eingezogenen Lochrand aufweist, und der umlaufende Wulst von der Lochkappe mit ihrem eingezogenen Lochrand umfaßt wird.

Im folgenden wird die Erfindung anhand von lediglich einen Ausführungsweg darstellenden Zeichnungen näher erläutert.

Es zeigt
Figur 1 den Verschluß auf einem Flaschenhals geschnitten und
Figur 2 die Einzelteile des Verschlusses geschnitten.

Der Verschluß weist ein Halteteil (3) für eine Dichtung (5), z.B. einen Stopfen oder eine Scheibe auf. Das Halteteil (3) ist mit einer Ausnehmung (8) versehen, in die die Spreizsegmente (9) der Originalitätskappe (4) durchgreifen und beim Verschließen des Verschlusses sich um die Ausnehmung (8) legen. Zwischen Halteteil 13) und Dichtung (5) ist eine Lochkappe (1) mit eingezogenem Lochrand (2) angeordnet. Die Dichtung (5) ist mit einem umlaufenden Wulst (7) versehen, den die Lochkappe (1) mit ihrem eingezogenen Lochrand (2) umfaßt. Dadurch wird die Dichtung (5) in ihrer Lage fixiert und kann bei entsprechender Druckbelastung während des Durchstossens nicht mehr in den Flaschenhals (6) ausweichen. Die Dichtung (5) kann zusätzlich oder alternativ auch durch in Richtung Dichtung gebogene Segmente des Halteteils (3) fixiert werden. Die Teile des Verschlusses können alle aus dem gleichen Material (Metall oder Kunststoff) hergestellt sein, was für anstehende Entsorgungsprobleme von Vorteil ist.

## Patentansprüche

1. Verschluß mit Originalitätskappe (4) für Injektions- und Infusionsflaschen bestehend aus einem Halteteil (3) für eine Dichtung (5), wobei das Halteteil (3) eine Ausnehmung (8) aufweist, in der die Originalitätskappe (4) formschlüssig angeordnet ist, zwischen Halteteil (3) und Dichtung (5) eine Lochkappe (1) angeordnet ist und die Dichtung (5) einen umlaufenden Wulst (7) aufweist, dadurch gekennzeichnet, daß die Lochkappe (1) einen eingezogenen Lochrand (2) aufweist und der umlaufende Wulst (7) von der Lochkappe (1) mit ihrem eingezogenen Lochrand (2) umfaßt wird.

## Claims

1. A closure with a tamper-indicating cap (4) for injection and infusion bottles, comprising a holding part (3) for a seal (5), the holding part (3) having a recess (8) in which the tamper-indicating cap (4) being arranged in a positive-locking manner, a cap (1) with a hole being arranged between the holding part (3) and the seal (5), and the seal (5) has a circumferential bead (7), wherein the cap (1) with a hole has an edge (2) of the hole which is drawn in and the circumferential bead (7) is surrounded by the cap (1) with the hole and with the edge (2) of its hole drawn in.

## Revendications

1. Fermeture à capuchon de garantie (4) pour flacons d'injection ou de perfusion, constituée d'une partie de retenue (3) pour une garniture d'étanchéité (5), fermeture dans laquelle la partie de retenue (3) présente un évidement (8) dans lequel le capuchon de garantie (4) est agencé avec complémentarité de formes, un capuchon perforé (1) est agencé entre la partie de retenue (3) et la garniture d'étanchéité (5) et la garniture d'étanchéité (5) présente un bourrelet périphérique (7), caractérisée en ce que le capuchon perforé (1) présente un bord rentrant (2) et le bourrelet périphérique (7) est entouré du capuchon perforé (1) par son bord rentrant (2).
